# FASCICULE DE BREVET EUROPEEN

(11) **EP 0 161 139 B1**
(45) Date de publication et mention de la délivrance du brevet: **25.05.1988**
(21) Numéro de dépôt: 85400600.4
(22) Date de dépôt: 27.03.1985
(51) Int. Cl.: B65D 85/04, B65D 75/36

(54) **Un rouleau de fil métallique à enroulement à diamètre variable conditionné sur un présentoir**
Metallische Drahtrolle mit variablem Durchmesser
A coil of metallic wire wound with a variable diameter to be uncoiled from a display card

(30) Priorité: 30.03.1984 FR 8405107
(43) Date de publication de la demande: 13.11.1985
(73) Titulaire: MANUFACTURE DE ROUGEMONT, F-90110 Rougemont le Chateau (FR)
(72) Inventeur: De Roure, Olivier Pierre Roger, F-90110 Rougemont le Chateau (FR)
(74) Mandataire: Phélip, Bruno

(56) Documents cités:
- FR-A- 2 505 638
- NL-A- 7 786
- US-A- 2 183 876
- US-A- 3 253 705

## Description

La présente invention concerne un rouleau de fil métallique à enroulement à diamètre variable conditionné sur un présentoir.

Le rouleau de fil métallique à enroulement à diamètre variable conditionné sur un présentoir sera appelé dans la description ci-après bottillon.

On a souvent besoin pour divers usages d'utiliser une petite quantité de fil métallique.

Il serait donc particulièrement approprié de pouvoir disposer d'une certaine quantité de fil métallique convenablement conditionné sur un présentoir sans pour autant que le prix de revient soit prohibitif.

Dans l'art antérieur on connaît des bobines de fil métallique contenues dans des coques rigides mais lorsque la coque est arrachée le fil métallique ou plutôt la bobine n'est plus maintenue sur le présentoir. Une coque rigide implique en outre un alvéole ou chapeau en matière plastique rigide dont le prix de revient est très important.

On connaît également dans l'art antérieur des bobines de fil métallique enveloppées dans des gaines semi-rigides. Là encore lorsque la gaine est arrachée la bobine ne peut plus être maintenue sur le présentoir.

Pour autant qu'on le sache toutes les réalisations selon l'art antérieur comportent des rouleaux de fil métallique à enroulement à diamètre constant disposés dans des gaines rigides ou semi-rigides.

FR-A-2505638 décrit et illustre un présentoir pour rouleau de câble. Le présentoir comprend une coque et un couvercle. La coque est une coque semi-rigide en matière plastique, par exemple en polychlorure de vinyle (PVC). Le couvercle est un film souple qui est collé à chaud sur les parties proéminentes de la coque. La coque comprend un chapeau de retenue où est disposé le rouleau. Ce présentoir implique l'utilisation d'une coque semi-rigide d'un prix de revient relativement onéreux. Ce présentoir ne comporte pas de carte où est posé le rouleau qui est maintenu et entouré par une pellicule souple et mince épousant toutes ses surfaces apparentes comme indiqué dans la description ci-après de la présente invention.

US-A-2183876 décrit et illustre un rouleau de fil enroulé selon une forme dite en sablier.

Selon cette réalisation, la première spire est plus grande que la seconde spire suivante, laquelle est plus grande que la troisième spire suivante et ainsi de suite jusqu'à une nième spire ensuite la n^{ièmo} spire est plus petite que la spire suivante qui est inférieure à l'autre spire suivante qui est inférieure à l'autre spire etc... Lorsqu'on aplatit une telle structure dite en forme de sablier, on obtient deux couches de fil, comme représenté sur la figure 2. Les deux couches de fil sont ensuite attachées par des liens. Il n'est pas question dans US-A-2183876 d'un rouleau de fil conditionné sur un présentoir affectant la forme d'une carte.

NL-A-7510786 décrit et illustre une bobine de fil métallique soutenue dans une coque rigide constituée de deux demi-coquilles du support.

US-A-3.253705 décrit et illustre un « skin pack » comprenant un présentoir en carton rigide revêtu sur une face d'une pellicule en matière plastique. Il n'est pas conditionné sur ce « skin pack un rouleau de fil métallique.

EP-A-0145056 décrit un rouleau de lien bobiné, conditionné sur un présentoir ayant la forme d'une carte, le lien bobiné étant maintenu en place et entouré par une gaine protectrice dans lequel la gaine est constituée d'une pellicule souple et mince qui épouse et adhère à toutes les surfaces apparentes de la bobine et adhère au présentoir à l'extérieur de la bobine.

EP-A-0029971 décrit et illustre un procédé d'enroulement de fil sur un support dans lequel on utilise un noyau d'enroulement conique. La conicité du noyau d'enroulement compense les diverses dimensions des spires pour obtenir une forme finale cylindrique.

La présente invention vise à résoudre le problème exposé ci-après, savoir : conditionner sous le minimum de volume une quantité prédéterminée de fil présenté sous forme de bobine appliquée sur un support plat de surface donnée tout en étant facilement dévidable à partir du présentoir sans arracher l'ensemble de la pellicule afin que lors de l'utilisation le bottillon puisse être maintenu sur la carte présentoir.

Il importe de remarquer que le fil métallique dont il est question dans la présente invention est du fil métallique rond et non pas un ruban armé de fil servant par exemple d'attache ou de lien.

La présente invention a donc pour objet un rouleau de fil métallique à enroulement à diamètre variable conditionné sur un présentoir ayant la forme d'une carte, ledit rouleau étant maintenu en place et entouré par une gaine protectrice constituée d'une pellicule souple et mince épousant toutes ses surfaces apparentes et coopérant avec le présentoir aussi bien dans la zone se trouvant à l'intérieur dudit rouleau que dans la zone se trouvant à son extérieur, une extrémité du fil au contact" de la carte se prolongeant à l'écart de la première spire appliquée contre ladite carte pour permettre un dévidage contrôlé du fil à partir de l'intérieur du rouleau grâce à l'effet de freinage provoqué par l'adhérence de la pellicule sur les spires du rouleau, rouleau dans lequel les groupes de spires qui ont des diamètres différents sont empilés par imbrication groupe par groupe selon un motif à diamètre croissant ou décroissant correspondant à la relation E = Dₒ ± 2n0 où Dₒ est le diamètre de début de la première spire, n est un nombre entier positif, 0 est le diamètre du fil métallique et E est l'enroulement croissant ou décroissant.

La présente invention concerne également les caractéristiques ci-après considérées isolément ou selon toutes leurs combinaisons techniquement possibles :
- le diamètre du fil métallique est compris dans la gamme de 0,3 à 2,5 mm,
- le fil métallique est un fil galvanisé,
- le fil métallique est un fil rond revêtu d'un revêtement en matière plastique,
- le fil métallique est un fil de laiton,
- le fil métallique est un fil en acier inoxydable,
- le bottillon a une longueur de fil métallique qui est comprise dans la gamme de 5 à 25 m,
- la pellicule souple est une matière plastique ayant une épaisseur d'environ 80.10--6 m (80 microns),
- la pellicule est en polyéthylène, en PVC et analogues.

Divers avantages et caractéristiques de la présente invention ressortiront de la description détaillée ci-après fait en regard des dessins annexés sur lesquels :
Fig. 1 est une vue en perspective d'un rouleau, ou bottillon selon la présente invention conditionné sur une carte présentoir ;
Fig. 2 est une coupe prise suivant la ligne A-A de la figure 1.
Fig. est une vue de côté d'un bottillon déployé.
Fig. 4 est une vue de face d'un bottillon selon l'invention non conditionné sur une carte présentoir.
Fig. 5 est une vue de face d'une bobine de fil à enroulement constant selon l'art antérieur.

Aux dessins annexés où les mêmes symboles de référence désignent des parties analogues, le rouleau ou bottillon de fil métallique à enroulement à diamètre variable conditionné sur un présentoir est désigné dans son ensemble par 1. Le rouleau ou bottillon porte la référence 2. Il est appliqué sur un présentoir ou carte 3 et est entouré par une gaine protectrice 4 constituée d'une pellicule souple et mince épousant toutes ses surfaces apparentes et coopérant avec le présentoir ou carte 3 aussi bien dans la zone se trouvant à l'intérieur dudit rouleau 2 que dans la zone se trouvant à son extérieur. Le rouleau 2 est constitué par un ou plusieurs groupes de spires 5 à enroulement à diamètre non constant ou variable comme on l'expliquera ci-après. Une extrémité 6 du fil au contact de la carte 3 se prolonge à l'écart de la première spire 7 appliquée contre la carte 3 pour permettre un dévidage contrôlé du fil à partir de l'intérieur du bottillon 2 grâce à l'effet de freinage provoqué par l'adhérence de la pellicule 4 sur les spires 5 du bottillon 2.

Le bottillon 2 comprend des groupes de spires 5 de différents diamètres empilées par imbrication selon un motif à diamètre croissant ou décroissant.

Le motif à diamètre croissant des spires 5 correspond à la relation enroulement croissant EC = Dₒ + 2n0 où Dₒ est le diamètre de début de la première spire 7, n est un nombre entier positif et 0 est le diamètre du fil métallique.

Si on considère un exemple de fabrication avec un fil d'un diamètre 0 d'1 mm et avec un diamètre de départ Dₒ de 80 mm, on réalise n tours à 80 mm puis n tours à 80 + 2 fois 0 soit 82 mm puis n tours à 80 + 4 fois 0 soit 84 mm et ainsi de suite.

De la même façon mais avec inversion, on peut obtenir un motif à diamètre décroissant des spires 5 correspondant à la relation d'enroulement décroissant ED = Dₒ - 2n0 où Dₒ est le diamètre de début de la première spire, n est un nombre positif entier et 0 est le diamètre du fil métallique. Dans ce cas on aura des valeurs respectives par exemple de 80 mm, 78 mm, 76 mm, etc... pour chaque spire ou groupe de spires successives.

L'avantage considérable obtenu grâce à un tel enroulement à diamètre croissant ou décroissant par spires unitaires ou par groupes de spires réside en ce que les spires 5 s'imbriquent les unes autour des autres. On obtient ainsi un bottillon 2 très homogène qui se maintient de lui-même sans aucune ligature sur le présentoir 3 avant application de la gaine 4. Le bottillon 2 se dévide par l'intérieur à partir de l'extrémité 6 sans arrachement total de la gaine 4 et sans aucun risque d'emmêlement des spires 5. Dans l'exemple considéré sur les dessins, lorsque la ou les spires de plus petit diamètre sont dévidées, on dévide celles de diamètre suivant et ainsi de suite.

Du fait de l'effet d'imbrication des spires 5, la profondeur du bottillon 2 est moindre que dans le cas d'un enroulement à diamètre constant EDC tel que représenté sur la figure 5.

En général la longueur de fil d'un bottillon 2 selon l'invention est de préférence d'environ 8 mètres.

Avec une telle longueur de fil, on ne pourrait pas obtenir un produit satisfaisant conditionné sur un présentoir 3 si l'enroulement était régulier et constant car la gaine 4 risquerait de se cloquer par endroit du fait de la nature du fil métallique rond et du fait de la grande profondeur nécessaire.

La réalisation selon la présente invention conduit à des économies de prix extrêmement importantes et avantageuses. On peut ainsi conditionner sur une carte présentoir n'importe quelle quantité de fil prédéterminée en raison de l'imbrication des spires 5 les unes autour des autres. Un autre avantage qui est à souligner est celui du stockage, chaque carte présentoir prend bien moins de place avec la réalisation selon la présente invention.

Lorsque le bottillon 2 a été conformé et enroulé comme indiqué ci-dessus, on le pose sur le présentoir 3, du fait de son état, il se maintient de lui-même. L'extrémité 6 est un peu écartée de la première spire, on déploie et chauffe alors une pellicule plastique mince afin de la tendre et de la ramollir. On applique ensuite une aspiration par le dessous du présentoir pour que la gaine plastique épouse la forme du bottillon 2 et maintienne celui-ci rigidement en place sur la carte présentoir 3.

## Revendications

1. Rouleau de fil métallique à enroulement à diamètre variable conditionné sur un présentoir ayant la forme d'une carte (3), ledit rouleau (2) étant maintenu en place et entouré par une gaine protectrice (4) constituée d'une pellicule souple et mince épousant toutes ses surfaces apparentes et coopérant avec le présentoir aussi bien dans la zone se trouvant à l'intérieur dudit rouleau (2) que dans la zone se trouvant à son extérieur, une extrémité du fil (6) au contact de la carte (3) se prolongeant à l'écart de la première spire (7) appliquée contre ladite carte (3) pour permettre un dévidage contrôlé du fil à partir de l'intérieur du rouleau (2) grâce à l'effet de freinage provoqué par l'adhérence de la pellicule sur les spires du rouleau (2), rouleau dans lequel les groupes de spires (5) qui ont des diamètres différents sont empilés par imbrication groupe par groupe selon un motif à diamètre croissant ou décroissant correspondant à la relation E = Dₒ ± 2n0 où Dₒ est le diamètre de début de la première spire (7), n est un nombre entier positif, 0 est le diamètre du fil métallique et E est l'enroulement croissant ou décroissant.

2. Rouleau selon la revendication 1, caractérisé en ce que le diamètre du fil métallique est compris dans la gamme de 0,3 à 2,5 mm.

3. Rouleau selon l'une des revendications 1 ou 2, caractérisé en ce que le fil métallique est un fil galvanisé.

4. Rouleau selon l'une quelconque des revendications 1 à 3, caractérisé en ce que le fil métallique est un fil rond revêtu d'un revêtement en matière plastique.

5. Rouleau selon l'une quelconque des revendications 1 à 4, caractérisé en ce que le fil métallique est un fil de laiton.

6. Rouleau selon l'une quelconque des revendications 1 à 5, caractérisé en ce que le fil métallique est un fil en acier inoxydable.

7. Rouleau selon l'une quelconque des revendications 1 à 6, caractérisé en ce que sa longueur de fil métallique est comprise dans la gamme de 5 à 25 m.

8. Rouleau selon l'une quelconque des revendications 1 à 7, caractérisé en ce que la pellicule souple (4) est une matière plastique ayant une épaisseur d'environ 80.16--6 m.

9. Rouleau selon l'une quelconque des revendications 1 à 8, caractérisé en ce que la pellicule (4) est en polyéthylène.

## Claims

1. Roll of metal wire rolled with a variable diameter and packaged on a display pack having the form of a card (3), the said roll (2) being held in place and surrounded by a protective case (4) made up of a flexible and thin film closely matching all the apparent surfaces thereof and interacting with the display pack both in the region within the said roll (2) and in the region outside it, one end of the wire (6) in contact with the card (3) extending away from the first turn (7) applied against the said card (3) in order to permit a controlled unwinding of the wire from the inside of the roll (2) by virtue of the braking effect caused by the adherente of the film on the turns of the roll (2), in which roll the groups of turns (5) which have different diameters are stacked by overlapping, group by group, according to a pattern having an increasing of decreasing diameter corresponding to the equation E = Do ± 2 n0 where Do is the starting diameter of the first turn (7), n is a positive integer, 0 is the diameter of the metal wire and E is the increasing or decreasing rolling.

2. Roll according to Claim 1, characterized in that the diameter of the metal wire is within the range from 0.3 to 2.5 mm.

3. Roll according to either of Claims 1 or 2, characterized in that the metal wire is a galvanised wire.

4. Roll according to any one of Claims 1 to 3, characterized in that the metal wire is a round wire coated with a plastic coating.

5. Roll according to any one of Claims 1 to 4, characterized in that the metal wire is a brass wire.

6. Roll according to any one of Claims 1 to 5, characterized in that the metal wire is a stainless steel wire.

7. Roll according to any one of Claims 1 to 6, characterized in that the length of the metal wire is within the range from 5 to 25 m.

8. Roll according to any one of Claims 1 to 7, characterized in that the flexible film (4) is a plastic material having a thickness of approximately 80 x 10-⁶ m.

9. Roll according to any one of Claims 1 to 8, characterized in that the film (4) is made of polyethylene.

## Patentansprüche

1. Rolle aus Metalldraht mit einem variablen Wickeldurchmesser, die auf einem Verkaufsträger in Form einer Karte (3) konfektioniert ist, wobei die Rolle (2) von einer Schutzhülle (4) festgelegt ist und umgeben ist, die aus einer weichen und dünnen Folie besteht, die an allen sichtbaren Oberflächen anliegt und mit dem Verkaufsträger sowohl in dem Gebiet in dem Inneren der Rolle als auch in dem Gebiet außerhalb der Rolle zusammenwirkt, wobei ein Ende des Drahts (6), der mit der Karte (3) in Berührung steht, sich von der ersten Windung (7), die an der Karte (3) anliegt, weg erstreckt, um eine kontrollierte Entnahme des Drahts von dem Inneren der Rolle (2) aufgrund einer Bremswirkung zu erlauben, die durch die Haftung der Folie an den Windungen der Rolle (2) hervorgerufen wird, wobei in der Rolle Gruppen von Windungen (5) unterschiedlichen Durchmessers duch gruppenweises Ineinanderfreifen mit wachsendem oder abnehmendem Durchmesser nach der Beziehung E = Dₒ ± 2n0 aufeinanderliegen, worin Dₒ der Durchmesser des Anfangs der ersten Windung (7) ist, n eine ganze positive Zahl ist, 0 der Durchmesser des Metalldrahts ist und E der zunehmende oder abnehmende Wickel ist.

2. Rolle nach Anspruch 1, dadurch gekennzeichnet, daß der Durchmesser des Metalldrahts von 0,3 bis 2,5 mm liegt.

3. Rolle nach Anspruch 1 oder 2, dadurch gekennzeichnet, daß der Metalldraht ein galvanisierter Draht ist.

4. Rolle nach einem der Ansprüche 1 bis 3, dadurch gekennzeichnet, daß der Metalldraht ein runder Draht ist, der mit einer Beschichtung aus Kunststoff beschichtet ist.

5. Rolle nach einem der Ansprüche 1 bis 4, dadurch gekennzeichnet, daß der Metalldraht ein Messingdraht ist.

6. Rolle nach. einem der Ansprüche 1 bis 5, dadurch gekennzeichnet, daß der Metalldraht ein Draht aus rostfreiem Stahl ist.

7. Rolle nach einem der Ansprüche 1 bis 6, dadurch gekennzeichnet, daß die Länge des Metalldrahts in dem Bereich zwischen 5 bis 25 m liegt.

8. Rolle nach einem der Ansprüche 1-7, dadurch gekennzeichnet, daß die weiche Folie (4) aus einem Kunststoffmaterial besteht, welches eine Dicke von ungefäht 80.10⁻⁶ m aufweist.

9. Rolle nach einem der Ansprüche 1 bis 8, dadurch gekennzeichnet, daß die Folie (4) aus Polyethylen besteht.
